# EUROPÄISCHE PATENTSCHRIFT

(11) **EP 1 668 188 B1**
(45) Veröffentlichungstag und Bekanntmachung des Hinweises auf die Patenterteilung: **27.01.2010**
(21) Anmeldenummer: 03767497.5
(22) Anmeldetag: 01.10.2003
(51) Int. Cl.: E01F 15/04

(54) **RÜCKHALTESYSTEM FÜR FAHRBAHNEN**
RESTRAINT SYSTEM FOR CARRIAGEWAYS
SYSTEME DE RETENUE POUR VOIES DE CIRCULATION

(43) Veröffentlichungstag der Anmeldung: 14.06.2006
(73) Patentinhaber: Kaiser, Markus, 86971 Peiting (DE)
(72) Erfinder: Kaiser, Markus, 86971 Peiting (DE)
(86) Internationale Anmeldenummer: PCT/EP2003/010878
(87) Internationale Veröffentlichungsnummer: WO 2005/033414

(56) Entgegenhaltungen:
- WO-A-99/36630
- WO-A-99/36631
- DE-A- 19 907 954
- US-A- 2 067 887

## Beschreibung

Die Erfindung betrifft ein Rückhaltesystem, welches am Boden befestigte Pfosten und an den Pfosten, unter Eingliederung von Distanzelementen, Leitplankenholme aufweist, gemäß dem Oberbegriff des Anspruchs 1, wie aus dem Dokument DE 199 07 954 bekannt, in dem eine Schutzeinrichtung offenbart wird.

Basierend auf den Vergaben des BMV (RPS, RIZ etc.) werden derzeit an Schnellstraßen, Autobahnen und insbesondere auf Brückenbauwerken Stahlschutzplanken und Geländer eingebaut. Durch die Einführung der DIN EN 1317 müssen diese Systeme entsprechend geprüft werden. Herkömmliche Geländerkonstruktionen halten den Prüfbedingungen nicht Stand, so daß diese verstärkt werden müssen und somit auch eine Schutzplanken-Funktion erfüllen, was zur Folge hat, daß separate Schutzplankenkonstruktionen bei bestimmten Bauwerken, insbesondere Überführungen, entbehrlich werden. An den Pfosten sind fahrwegseitig Deformationsprofile sowie Längsholme angebracht. Wenn ein Fahrzeug gegen das Rückhaltesystem fährt, wird zunächst das Deformationsprofil eingedrückt, ohne dass der dahinter liegende Pfosten in Mitleidenschaft gezogen wird. Wenn aufgrund des Anpralls das Deformationsprofil im unteren Bereich vollständig eingedrückt ist, geht die Krafteinwirkung auf den dahinter liegenden Pfosten über.
Diese bekannten Rückhaltesysteme sind kostenintensiv, schwer und genügen nicht den hohen Sicherheitsanforderungen.
Der Erfindung liegt daher, ausgehend vom Stand der Technik, die Aufgabe zugrunde, ein leichtes und kostengünstiges Rückhaltesystem zu schaffen, das die hohen Sicherheitsanforderungen erfüllt.
Die Lösung dieser Aufgabe besteht in der Erfindung eines Rückhaltesystems gemäß Anspruch 1.

Dieses Rückhaltesystem besteht aus senkrechten Pfosten mit Fußplatte, welche auf den Bauwerken befestigt werden. Waagerechte Sicherheitselemente als Handlauf sind mit den Pfosten verbunden. Die Leitplankenholme sind über Distanz- oder Dämpfungselemente jeweils mit den Pfosten verbunden. Zwischen den Pfosten sind auch noch Geländerfüllungen angebracht. Auch wenn die Distanz- oder Dämpfungselemente auf unterschiedlichste Art mit den Pfosten bzw. den Leitplankenholmen verbunden sein können, wird eine vorteilhafte Verbindung in einer schraubbaren Verbindung gesehen. Die Befestigung mittels Schrauben ist einfach, zuverlässig und montage- sowie reparaturfreundlich.

Die oberen Dämpfungselemente bestehen aus einem Stahlprofil in Form einer innen offenen '8'. Diese einmal an den Pfosten und zum anderen an den inneren Schenkeln der Leitplankenholme befestigt.
Dieser grundsätzliche Aufbau ist so konzipiert, dass er auf einfache Weise entsprechend der örtlich jeweils geforderten Aufhaltestufe modifiziert werden kann.
Besonders vorteilhaft ist es jedoch, dass dieses Rückhaltesystem sowohl auf einem Mittelstreifen zwischen zwei Fahrwegen als auch randseitig eines Fahrwegs zum Einsatz gelangen kann.

Der Aufbau des Rückhaltesystems ist einfach und wirtschaftlich. Die zum Einsatz gelangenden Dämpfungselemente erfühlen ihre Funktion zuverlässig. Die Stahlprofile der Dämpfungselemente können rationell in hohen Stückzahlen kostengünstig hergestellt werden. In praktischen Versuchen wurde ein sehr gutes Anfahrverhalten erreicht.

Beim Anprall eines Fahrzeugs wird zunächst mindestens ein Dämpfungselement eingedrückt, ohne dass zugleich der dahinter liegende Pfosten beschädigt wird. Bereits ein großer Teil der Stossenergie kann so durch die Deformation des Dämpfungselements kompensiert werden, ohne daß das Rückhaltesystem durchbrochen wird. Das Unfallfahrzeug wird entlang des Rückhaltesystem geführt. Erst nachdem das Dämpfungselement des unteren Leitplankenstrangs vollständig eingedrückt ist, geht die Krafteinwirkung auf den oberen Leitplankenstrang und den Pfosten über.

Eine vorteilhafte Ausführungsform der erfindungsgemäßen Rückhaltesystem wird entsprechend den Merkmalen des Anspruchs 2 darin gesehen, daß unterhalb der Leitplankenholmes ein zweiter Holm angeordnet ist. Diese Ausführungsform kommt vorzugsweise dann zum Einsatz, wenn zusätzlich ein Unterfahrschutz gefordert ist.

Zur Absorption der Anprallenergie sind in einer weiteren Ausführungsform am Unterfahrschutz des Rückhaltesystem d.h. am unteren Leitplankenholm Distanzelemente, die auch Dämpfungselemente ein können, vorgesehen, die einmal an den Pfosten und zum anderen an den inneren Schenkeln des Leitplankenholmes befestigt sind.

Die oberen Leitplankenholme können sinnvoll in einer mittleren Höhe Ho von 500 mm bis 800 mm zum Fahrweg befestigt werden, vorzugsweise sind sie in einer mittleren Höhe Ho von 600 mm bis 700 mm angebracht.

Die unteren Leitplankenholme können sinnvoll in einer mittleren Höhe Hu von 130 mm bis 370 mm zum Fahrweg befestigt werden, vorzugsweise sind sie in einer mittleren Höhe Hu von 200 mm bis 300 mm angebracht.

Ist entlang der Fahrbahn unter anderem ein weiterer Weg vorgesehen, beispielsweise an für Personen besonders gefährlichen Stellen, kann am Rückhaltesystem gemäss Anspruch 6 ein Handlauf, der mit den oberen Enden der Pfosten ist, vorgesehen werden.

Dieser Handlauf kann in einer weiteren Ausführungsform ein innenliegendes Stahlseil aufweisen, daß an jedem Pfosten fixiert wird, um ein besseres Zusammenwirken der Pfosten im Falle eines Aufpralls zu bewirken.

Die Dämpfungselemente können unter anderem aus einem Sonderhohlprofil aus Stahl oder ähnlichem Material bestehen.

Die Form des Sonderhohlprofils kann dabei z.B. die einer innen offenen 8 bzw. 6-oder 8-eckig bzw. und oder dieser Formen ähnliche Profile sein.

Die Erfindung ist nachfolgend anhand von in den Zeichnungen dargestellten Ausführungsbeispielen näher beschrieben. Es zeigen:
- Figur 1: Querschnitt des Rückhaltesystems
- Figur 2: Draufsicht eines Längenabschnittes des Rückhaltesystems
- Figur 3: Frontansicht eines Längenabschnittes des Rückhaltesystems

Das in der Figur 1 dargestellte Rückhaltesystem (1) besteht aus randseitig einer Fahrbahn bzw. entsprechenden Bauwerken im Boden verankerten Fußplatten (10). Die Fußplatten (10) sind durch Dübel ( 8 ) an der Fahrbahn bzw. entsprechenden Bauwerken befestigt. Auf den Fußplatten sind die senkrechten Pfosten ( 4 ) angebracht. Zur Erhöhung der Rückhaltefähigkeit sind an der nicht der Fahrbahn zugewanden Seite Aussteifungsbleche ( 9 ) zwischen der Fußplatte ( 10 ) und den Pfosten ( 4 ) angebracht.
An den Pfosten ( 4 ) sind fahrbahnseitig, unter Eingliederung von Distanz- oder Dämpfungselementen (3a, 3b ) in zwei verschiedenen Höhen Ho, Hu, Leitplankenholme ( 2a, 2b ) festgelegt, wobei der oberen Leitplankenholm ( 2b ) näher zur Fahrbahn hin liegt als der obere Leitplankenholm ( 2a ).

Die Leitplankenholme ( 2a, 2b ) sind aus schussweise aneinander gesetzten Leitplanken (Schüsse) gebildet, welche im Querschnitt eine U-, W-förmige oder ähnliche Konfiguration besitzen.

Die Distanz- oder Dämpfungselemente ( 3a, 3b ) sind in ihrer Wirkrichtung waagerecht (siehe Fig. 1) an den Pfosten befestigt.

Jeder Pfosten (4) besteht aus einem I-, C-förmigen oder ähnlichen Profil ( z. B. geschlossen ). Der Mittelsteg des Profils erstreckt sich quer zu den Leitplankenholmen ( 2a, 2b ). An den fahrbahnseitigen Steg sind die Distanz- oder Dämpfungselemente angeschraubt oder mit anderen Befestigungsmitteln angebracht.

Figur 2 zeigt das Rückhaltesystem im vertikaler Ansicht und Figur 3 zeigt das Rückhaltesystem von der Fahrbahn aus gesehen in Aufprallrichtung.

Die Leitplankenholme ( 2a, 2b ) sind, wie zuvor beschrieben, in zwei verschiedenen Höhen Ho, Hu festgelegt. Vorzugsweise liegt der obere Leitplankenholm ( 2b ) näher zum Fahrweg als der untere Leitplankenholm (2a). Die Leitplankenholme ( 2a, 2b ) können jedoch auch im gleichen Abstand zur Fahrbahn angebracht werden und der untere Leitplankenholm ( 2a ) kann näher zum Fahrweg als der obere Leitplankenholm ( 2b ) liegen. Vorzugsweise liegt das Verhältnis des Abstands Ao der Vorderseite des oberen Leitplankenstrangs ( 2b ) vom Pfosten ( 4 ) zum Abstand Au der Vorderseite des unteren Leitplankenstrangs 2a zum Pfosten 4 in einem Bereich zwischen 3,0:1 bis 2,0:1, vorzugsweise 2,57:1.

Die an den oberen und unteren Leitplankenholmen ( 2a, 2b ) verwendeten obere und untere Dämpfungselemente (3a, 3b ) können sich hinsichtlich Form, Größe und Steifigkeit sowohl gleichen als auch unterschiedlich sein.

Beim Aufprallvorgang eines Fahrzeugs wird zunächst jeweils der obere Leitplankenholm (2b) kontaktiert. Hierbei werden in Abhängigkeit von der Anprallenergie als erstes Dämpfungselemente (3b) des oberen Leitplankenholms ( 2b ) deformiert, wodurch Stossenergie abgebaut wird. Die Pfosten ( 4 ) bleiben in dieser Deformationsphase weitgehend unbelastet. Der obere Leitplankenholm wird dabei so weit in Richtung zu den Pfosten ( 4 ) verlagert, bis die vom Fahrweg abweisende Rückseite/-fläche am Pfosten ( 4 ) anliegt oder das Dämpfungselement vollständig zusammengedrückt ist. Auf diese Weise bleibt der Pfosten ( 4 ) bis dahin weitgehend ohne großen Krafteinfluß. Erst in einer zweiten Deformationsphase geht die Krafteinwirkung auf den Pfosten ( 4 ) über. Die Leitplankenfunktion bleibt jedoch trotz einer starken Auffahrbelastung nach wie vor erhalten.

Dabei werden die Dämpfungselemente zusammengedrückt.

### Bezugszeichenaufstellung

- 1 -: Handlauf
- 2a -: unterer Holm
- 2b -: oberer Holm
- 3a -: oberes Dämpfungselement
- 3b -: unteres Distanz- oder Dämpfungselement
- 4 -: Pfosten
- 5 -: Fußplatte
- 6 -: Befestigungselement
- 7 -: Höhenausgleich
- 8 -: Dübel
- 9 -: Aussteifungsblech
- 10 -: Fahrbahn

## Patentansprüche

1. Rückhaltesystem zur Installation randseitig eines Fahrwegs oder zwischen zwei Fahrwegen, welche am Boden befestigte Pfosten (4) und an den Pfosten (4) unter Eingliederung von Distanzelementen (3) befestigten Leitplankenholmen (2b), wobei die Distanzelemente einmal an den Pfosten (4) und zum anderen an den inneren Schenkeln des Leitplankenholmes (2b) befestigt sind, wobei die Distanzelemente als Dämpfungselemente geformt sind, **dadurch gekennzeichnet, daß** die oberen Dämpfungselemente (3b) die Form einer innen offenen 8 aufweisen, die an deren oberen bzw. unteren, nach außen gewölbten Konturen der innen offenen 8 an den Pfosten (4) befestigt sind.

2. Rückhaltesystem nach Anspruch 1, **dadurch gekennzeichnet, daß** es einen oberen und einen unteren Leitplankenholm (2a, 2b) hat.

3. Rückhaltesystem nach Anspruch 2, **dadurch gekennzeichnet, daß** der untere Leitplankenholm (2a) Distanzelemente (3a) aufweist, die einmal an den Pfosten (4) und zum anderen an den inneren Schenkeln des Leitplankenholmes (2a) befestigt sind.

4. Rückhaltesystem nach Anspruch 2, **dadurch gekennzeichnet, daß** das unteren Distanzelemente (3a) auch ein dem oberen Dämpfungselement (3b) ähnliches Dämpfungselement ist.

5. Rückhaltesystem nach einem der vorangegangenen Ansprüche, **dadurch gekennzeichnet, daß** die oberen Leitplankenholme (2b) in einer mittleren Höhe (Ho) von 500 mm bis 800 mm befestigt sind, vorzugsweise von 600 mm bis 700 mm.

6. Rückhaltesystem nach einem der Ansprüche 2 - 4, **dadurch gekennzeichnet, daß** die unteren Leitplankenholme (2a) in einer mittleren Höhe (Hu) von 130 mm bis 370 mm befestigt sind, vorzugsweise von 200 mm bis 300 mm.

7. Rückhaltesystem nach einem der vorangegangenen Ansprüche, **dadurch gekennzeichnet, daß** die Pfosten am oberen Ende mit einem Handlauf ( 1 ) verbunden sind.

8. Rückhaltesystem nach Anspruch 7, **dadurch gekennzeichnet, daß** der Handlauf (1) ein innenliegendes Stahlseil aufweist, welches an jedem Pfosten fixiert wird.

9. Rückhaltesystem nach einem der vorangegangenen Ansprüche, **dadurch gekennzeichnet, daß** die Dämpfungselemente (3a,3b) ein Sonderhohlprofil sind.

10. Rückhaltesystem nach einem der Ansprüche 3 - 9, **dadurch gekennzeichnet, daß** die unteren Distanzelemente (3a) eine kreisrunde Form aufweisen.

## Claims

1. Restraint system to be installed on the verge of a roadway or between two roadways, comprising posts (4) that are fixed to the ground and crash barriers (2b) that are provided with integrated spacers (3) and fixed to the posts (4), the spacers are fixed on one end to the post (4) and on the other end to the inner beam of the crash barrier (2b), the spacers are shaped as damping elements, **characterized in that** the upper damping elements (3b) are shaped like an internal open 8, that is fixed on the upper and lower outward curved contour of the internal open 8 to the posts (4).

2. Restraint system according to claim 1, **characterized in that** it comprises an upper and a lower crash barrier (2a,2b).

3. Restraint system according to claim 2, **characterized in that** the lower crash barrier (2a) has spacers (3a), fixed on one end to the posts (4) and on the other end to the inner beams of the crash barrier (2a).

4. Restraint system according to claim 2, **characterized in that** the lower spacer (3a) is also a damping element similar to the upper damping element (3b).

5. Restraint system according to any of the preceding claims, **characterized in that** the upper crash barriers (2b) are fixed at an average level (Ho) between 500 mm to 800 mm, preferably between 600 mm and 700 mm.

6. Restraint system according one of the claims 2 - 4, **characterized in that** the lower crash barriers (2a) are fixed at an average level (Hu) between 130 mm to 370 mm, preferably between 200 mm and 300 mm.

7. Restraint system according to any of the preceding claims, **characterized in that** the posts are connected at their upper end by a handrail (1).

8. Restraint system according to claim 7, **characterized in that** the handrail (1) comprises inside a steel cable fixes to each post.

9. Restraint system according to any of the preceding claims, **characterized in that** the damping elements (3a,3b) are made of a special hollow profile.

10. Restraint system according one of the claims 3 - 9, **characterized in that** the lower spacers (3a) are formed circular.

## Revendications

1. Système de retenue capable d'être installée au bord d'une voie ou entre deux voies, composé de poteaux (4) fixés au sol et de longerons de glissière de sécurité (2b) à éléments d'écartement (3) intégrés, fixés à ces poteaux (4), les éléments d'écartement sont fixés d'un côté au poteau (4) et d'autre côté à la branche interne du longeron de glissière de sécurité (2b), les éléments d'écartement sont formés comme éléments d'amortissement, **caractérisé en ce que** les éléments d'amortissement supérieurs (3b) sont en forme d'un 8 ouvert à l'intérieur, dont les contours voûtés vers l'extérieur supérieur et inférieur sont fixés au 8 ouvert à l'intérieur.

2. Système de retenue selon la revendication 1, **caractérisé en ce qu'**il comprend un longeron de glissière de sécurité supérieur et inférieur (2a,2b).

3. Système de retenue selon la revendication 2, **caractérisé en ce que** le longeron de glissière de sécurité inférieur (2a) comportes des éléments d'écartement (3a), fixés d'un côté aux poteaux (4) et d'autre côté aux branches internes du longeron de glissière de sécurité (2a).

4. Système de retenue selon la revendication 2, **caractérisé en ce que** l'élément d'écartement inférieur (3a) est aussi un élément d'amortissement similaire à l'élément d'amortissement supérieur (3b).

5. Système de retenue selon l'une des revendications précédentes, **caractérisé en ce que** les longerons de glissière de sécurité supérieurs (2b) sont fixés à une hauteur moyenne (Ho) entre 500 mm à 800 mm, de préférence entre 600 mm à 700 mm.

6. Système de retenue selon l'une des revendications 2 - 4, **caractérisé en ce que** les longerons de glissière de sécurité inférieurs (2a) sont fixés à une hauteur moyenne (Hu) entre 130 mm à 370 mm, de préférence entre 200 mm à 300 mm.

7. Système de retenue selon l'une des revendications précédentes, **caractérisé en ce que** les poteaux sont rattachés à leurs extrémités supérieurs par une main courante (1 ).

8. Système de retenue selon la revendication 7, **caractérisé en ce que** la main courante (1) comporte du côté intérieur un câble en acier, lequel est fixé à chaque poteau.

9. Système de retenue selon l'une des revendications précédentes, **caractérisé en ce que** les éléments d'amortissement (3a,3b) sont fait de d'un profil creux spécial.

10. Système de retenue selon l'une des revendications 3 - 9, **caractérisé en ce que** l'élément d'écartement inférieur (3a) est de forme circulaire.
